# EUROPÄISCHE PATENTSCHRIFT

(11) **EP 0 392 570 B1**
(45) Veröffentlichungstag und Bekanntmachung des Hinweises auf die Patenterteilung: **20.05.1992**
(21) Anmeldenummer: 90110769.8
(22) Anmeldetag: 04.12.1986
(51) Int. Cl.: E05D 5/02, E05D 7/04

(54) **Scharnier**
Hinge
Charnière

(30) Priorität: 29.04.1986 DE 8611716 U
(43) Veröffentlichungstag der Anmeldung: 17.10.1990
(62) Teilanmeldung aus: 86116878.9
(73) Patentinhaber: Julius Blum Gesellschaft m.b.H., 6973 Höchst (AT)
(72) Erfinder: Röck, Erich, A-6973 Höchst (AT); Brüstle, Klaus, A-6923 Lauterach (AT); Rupprechter, Helmut, A-6923 Lauterach (AT)
(74) Vertreter: Torggler, Paul, Dr.

(56) Entgegenhaltungen:
- WO-A-86/02402
- AT-B- 360 856

## Beschreibung

Die Erfindung bezieht sich auf ein Scharnier mit Verstelleinrichtungen, bei dem ein Scharnierarm mittels eines Zwischenstückes an einer Grundplatte befestigbar und mittels Gelenkhebel od. dgl. mit einem zweiten Scharnieranschlagteil, beispielsweise einem Scharniertopf, verbunden ist, wobei das Zwischenstück an einem Ende in die Grundplatte einhängbar ist, und am anderen Ende mittels eines am Zwischenstück drehbar gelagerten Kipphebel verriegelbar ist, der einen Hakenteil aufweist, der an einem Vorsprung der Grundplatte angreift, wobei am Zwischenstück zur Einhängstelle in der Tiefe des Möbels versetzt eine Anschlagfläche ausgebildet ist, die bei auf die Grundplatte aufgesetztem Zwischenstück an einer Gegenfläche der Grundplatte anliegt und das Zwischenstück in der Tiefe des Möbels positioniert, und das als U-Profil ausgebildete Zwischenstück dort, wo es in die Grundplatte einhängbar ist, über ein Drehlager kippbar ist und der Kipphebel von einer Feder beaufschlagt wird.

Bei herkömmlichen Scharnieren ist der Scharnierarm mittels einer Klemmschraube auf die Grundplatte befestigt, wobei diese Klemmschraube im allgemeinen durch ein Langloch ragt, um so eine Verstellung des Scharnierarmes in der Tiefe des Möbels möglich zu machen.

In letzter Zeit sind auch Schnappverbindungen zur Befestigung des Scharnierarmes an der Grundplatte bekannt geworden. So zeigen zum Beispiel die DE-A-30 26 796 und 30 39 328 Scharniere mit einem Scharnierarm und einer Befestigungsplatte, bei dem durch Einsetzen des Scharnierarmes in eine Führung der Befestigungsplatte und Verschieben desselben in Längsrichtung die beiden miteinander zu verriegelnden Teile ineinander einschnappen. Eine ähnliche Verankerung eines Scharnierarmes auf einer Grundplatte ist in der DE-A-24 60 127 gezeigt. Die DE-A-32 41 284 zeigt ein Scharnier, bei dem der Scharnierarm in seitliche Führungen einer Grundplatte einschiebbar und mittels eines Exzenters auf der Grundplatte klemmbar ist.

Die vorhergehend beschriebenen Scharnierarmverankerungen haben den Vorteil, daß der Scharnierarm beim Zusammenbau des Möbels sehr schnell auf der Grundplatte festgelegt werden kann und daß weiters zur Montage kein Werkzeug gebraucht wird. Dieser Vorteil ist nicht zu unterschätzen, da beim Einhängen der Scharnierarme der Türflügel gehalten werden muß. Wird zum Beispiel der Türflügel mit einer Hand gehalten und der gerade aufzusetzende Scharnierarm mit der anderen, dann bedarf es, falls die Arretierung des Scharnierarmes mittels einer Klemmschraube erfolgt, in vielen Fällen einer zweiten Person, die die Klemmschraube mit einem Schraubenzieher anzieht.

Ein Nachteil der Scharniere, bei denen der Scharnierarm oder das Zwischenstück von vorne in die Grundplatte einschiebbar ist, ist, daß es leicht zu einem Verkanten kommt. Dies ist insbesondere bei hohen Türen, die viele Scharniere tragen, der Fall.

Gemäß der AT-PS 360 856 ist ein Scharnier vorgeschlagen worden, dessen Zwischenstück an einem Ende in die Grundplatte einhängbar ist und das am anderen Ende einen Kipphebel aufweist, mittels dem es an der Grundplatte verriegelbar ist.

Die Erfindung beruht auf dem Problem, den montierten Scharnierarm möglichst spielfrei auf der Grundplatte zu halten.

Aus der EP-A3-0 043 903 ist ein Scharnier mit einem auf eine Grundplatte aufschiebbaren Scharnierarm bekannt, der von einem federbeaufschlagten Rasthebel gehalten wird. Die Feder und der Rasthebel drücken dabei den Scharnierarm ständig gegen einen Anschlag der Grundplatte. Nachteilig an dieser Ausführung ist, daß der feste Halt des Scharnierarmes von der Federkraft abhängig ist und daß die Feder den Scharnierarm ständig, d.h. über Jahre, halten muß. Die den Oberbegriff bildende WO-A-86 02 402 zeigt ein Scharnier mit einem Scharnierarm, der zusammen mit einem Zwischenstück vorne in die Grundplatte einhängbar ist und hinten einen Kipphebel aufweist, an dem ein Hakenteil ausgebildet ist, mittels dem der Kipphebel an der Grundplatte verriegelbar ist. Der Kipphebel wird von einer Feder beaufschlagt. Beim Einhängen der Türe in den Möbelkorpus kann der Scharnierarm mit dem Zwischenstück vorne in die Grundplatte eingehängt und dann durch einfaches Aufdrücken befestigt werden.

Aufgabe der Erfindung ist es, derartige Scharniere so zu verbessern, daß das Zwischenstück auf der Grundplatte in der Richtung der Breite der Möbeltürfuge spielfrei gehalten wird.

Dies wird erfindungsgemäß dadurch erreicht, daß am Vorsprung der Grundplatte, an der ihrer Montageebene abgewandten Seite, eine zur Montageebene parallele Gegenfläche für eine, im an der Grundplatte befestigten Zustand, ebenfalls zur Montageebene parallele Anschlagfläche am Kipphebel vorgesehen ist und daß der Hakenteil und die Anschlagfläche des Kipphebels den Vorsprung mit der Gegenfläche satt umfassen.

Dabei kann die Gegenfläche an einer Nocke des Vorsprunges ausgebildet ist.

Vorteilhaft ist vorgesehen, daß der Hakenteil des Kipphebels gabelförmig ist, mit zwei Zinken, die beim Ver- und Entriegeln des Kipphebels an der Nocke seitlich vorbeigehen.

Ein Ausführungsbeispiel der Erfindung sieht vor, daß zwei Nocken vorgesehen sind und daß der Hakenteil des Kipphebels beim Ver- und Entriegeln des Kipphebels zwischen den Nocken durchgreift.

Die Fertigung des Kipphebels und der Nocke an der Grundplatte ist so genau möglich, daß das Spiel der Teile optimal gering gehalten wird.

Vorteilhaft ist vorgesehen, daß der Vorsprung der Grundplatte seitlich der Nocke oder Nocken mit Schrägflächen versehen ist, die parallel zur Drehachse des Kipphebels sind und zur Montageebene der Grundplatte geneigt.

Um den seitlichen Halt des Kipphebels an der Grundplatte zu verbessern, ist in einem Ausführungsbeispiel vorgesehen, daß der Kipphebel zwei Wangen aufweist, die die Nocke am Vorsprung der Grundplatte zwischen sich aufnehmen.

Nachstehend wird ein Ausführungsbeispiel der Erfindung anhand der Figuren der beiliegenden Zeichnungen eingehend beschrieben.

Die Fig. 1 zeigt einen Längsschnitt durch einen Scharnierarm und eine Grundplatte in der Stellung während des Einhängens des Scharnierarmes, die Fig. 2 zeigt einen Längsschnitt durch den Scharnierarm und die Grundplatte bei montiertem Scharnierarm, die Fig. 3 zeigt einen Horizontalschnitt durch das Zwischenstück im Bereich des Arretierbolzens, die Fig. 4 zeigt einen Schnitt nach der Linie A-A der Fig. 3, die Fig. 5 zeigt einen Schnitt nach der Linie B-B der Fig. 3, die Fig. 6 zeigt eine Draufsicht auf die Grundplatte im Bereich des Vorsprunges, an dem der Kipphebel angreift, die Fig. 7 zeigt einen Horizontalschnitt nach der Linie IV-IV der Fig. 2, und die Fig. 8 zeigt schematisch eine Grundplatte mit zwei Nocken.

In den Figuren der Zeichnungen sind die nicht unmittelbar zur Erfindung gehörenden Teile des Scharnieres, wie zum Beispiel der Scharniertopf und die Gelenkhebel, nicht gezeigt, sie sind nach dem herkömmlichen Stand der Technik gefertigt.

Wie aus den Figuren der Zeichnung ersichtlich, sind die wesentlichen Teile des Scharnieres der Scharnierarm 1, die Grundplatte 2 und das Zwischenstück 3 mit dem Kipphebel 4.

Der Scharnierarm 1 ist am Zwischenstück 3 mittels einer Fugenverstellschraube 6 befestigt, die in einem Muttergewinde im Scharnierarm 1 lagert und mittels einer Klemmschraube 5, die auch der Tiefenverstellung dient. Die Klemmschraube 5 ragt durch einen Längsschlitz 8 im Scharnierarm 1 und ebenso ist die Fugenverstellschraube 6 mit ihrem Kopf 6′ in einen Längsschlitz 9 im Zwischenstück 3 gehalten. Durch Lösen der Klemmschraube 5 kann der Scharnierarm 1 über die Länge des Schlitzes 8 verschoben und somit in der Tiefe des Möbels verstellt werden. Die Verstellung in der Richtung der Möbeltürfuge erfolgt auf herkömmliche Art und Weise durch Verdrehen der Fugenverstellschraube 6.

Das Zwischenstück 3 ist mit U-Profil ausgeführt. Die Grundplatte 2 ist zwischen die Schenkel 3′ des Zwischenstückes 3 eingeschoben.

Vorne ist das Zwischenstück 3 mit einem durchgehenden Stift 10 versehen, der als Haltevorsprung des Zwischenstückes 3 dient. Die Grundplatte 2 weist vorne eine Kerbe 11 auf, in die der Stift 10 einhängbar ist, so daß er an der Grundplatte 2 gehalten ist.

Am hinteren Ende ist die Grundplatte 2 ebenso mit einer Kerbe 12 versehen.

Am hinteren Ende des Scharnierarmes 1 lagert der Kipphebel 4 mittels eines Zapfens 13. Am Kipphebel 4 ist der Hakenteil 15 ausgebildet.

Der Kipphebel 4 wird von einer Feder beaufschlagt, damit er, wenn das Zwischenstück 3 auf die Grundplatte 2 aufgesetzt ist, selbsttätig in die Kerbe 12 einschnappt.

In dem gezeigten Ausführungsbeispiel ist eine Schenkelfeder 7 gezeigt, die in einer Ausnehmung 14 des Kipphebels 4 gelagert ist und sich mit einem Ende am Zwischenstück 3 abstützt.

Wird nun der Scharnierarm 1 mit dem Zwischenstück 3 aus der in der Fig. 1 gezeigten Stellung in die in der Fig. 2 gezeigte Stellung gedrückt, rastet der Hakenteil 15 in der Kerbe 12 ein und der Scharnierarm 1 ist auf der Grundplatte verankert. Um nun ein unbeabsichtigtes Abziehen des Scharnierarmes 1 nach vorne, d.h. in der Richtung des Pfeiles V der Fig. 2 zu verhindern, ist das Zwischenstück 3 in der hinteren Hälfte mit einem Arretierbolzen 18 versehen, der zwischen den Schenkeln 3′ des Zwischenstückes 3 gelagert ist. Die Mantelfläche des Arretierbolzens 18 bildet eine Anschlagfläche 28. Bei auf die Grundplatte 2 aufgesetztem Zwischenstück 3 kommt der Arretierbolzen 18 in einer halbkreisförmigen Einkerbung 32 der Grundplatte 2 zu liegen. Dadurch ist die Zentrierung des Zwischenstückes 3 auf der Grundplatte 2 gegeben und ein ungewolltes Spiel zwischen den beiden Teilen wird vermieden. Die vordere Seite der Einkerbung 19 bildet die Gegenfläche 21. Um das Einrasten des Arretierbolzens 18 zu erleichtern, ist die Einkerbung 32 mit variierendem Radius ausgeführt. Bei montiertem Zwischenstück 3 liegt der Arretierbolzen 18 satt an der vorderen Wandung der Einkerbung 32 an.

Nach dem Einhängen erfolgt die Verstellung des Scharnierarmes 1, falls notwendig, in der zuvor beschriebenen Art und Weise.

Am Kipphebel 4 ist ein Griffteil 4′ ausgebildet. Soll der Scharnierarm 1 von der Grundplatte 2 gelöst werden, genügt es, diesen Griffteil 4′ anzuheben, worauf der Hakenteil 15 aus der Kerbe 12 ausrastet und der Scharnierarm 1 mit dem Zwischenstück 3 von der Grundplatte 2 abhebbar ist.

Dieses Lösen wird durch die Nase 31 am Kipphebel 4 erleichtert. Diese drückt auf die Grundplatt3 2 und wirkt dabei wie ein Hebel. Auf diese Art ist es möglich, den Arretierbolzen 18 auch dann leicht aus der Einkerbung 32 zu lösen, wenn zwischen dem Arretierbolzen 18 und dem Stift 10 eine gewisse Verspannung besteht.

Im Ausführungsbeispiel ist der Hakenteil 15 des Kipphebels 4 gabelförmig mit zwei Zinken 25 ausgebildet. Die Grundplatte 2 ist am Vorsprung 22 mit einer mittig angeordneten Nocke 23 versehen.

Beim Aufschnappen des Scharnierarmes 1 bzw. des Zwischenstückes 3 auf die Grundplatte 2, gleiten die Zinken 25 des Hakenteiles 15 beidseitig an der Nocke 23 vorbei und rasten dann unterhalb des Vorsprunges 22 ein. Die Anschlagfläche 24 des Kipphebels 4 liegt an der Nocke 23 an, d.h., daß der Kipphebel 4 mit den Zinken 25 des Hakenteiles 15 und der Anschlagfläche 24 den Vorsprung 22 mit der Nocke 23 satt umfaßt. Der Kipphebel 4 und somit das Zwischenstück 3 und der Scharnierarm 1 sind somit absolut spielfrei am hinteren Ende an der Grundplatte 2 gehalten.

Das Zwischenstück 3 ist somit nicht nur in der Tiefe des Möbels sondern auch in der Richtung der Möbeltürfuge formschlüssig auf der Grundplatte 2 gehalten.

Selbstverständlich wäre auch die Umkehrung der Anordnung der Nocke 23 und Zinken 25 des Hakenteiles 15 möglich. D.h. es könnten, wie in der Fig. 8 gezeigt, zwei Nocken 23 am hinteren Ende der Grundplatte 2 angeordnet sein, der Hakenteil 15 beim Ver- und Entriegeln des Kipphebels 4 zwischen den Nocken 23 hindurchgeführt werden und als einzelner Finger unten am Vorsprung 22 angreifen. Der Hakenteil 15 wäre dann in der Stirnansicht T-förmig. Um das Einrasten des Kipphebels 4 zu erleichtern, ist der Vorsprung 22 der Grundplatte 2 mit Schrägflächen 26 versehen, die parallel zur Drehachse des Kipphebels 4 ausgerichtet sind, die vom Lagerzapfen 13 gebildet wird. Die Schrägflächen 26 sind zur Montageebene der Grundplatte 2 geneigt.

Zur Höhenverstellung des Scharnierarmes 1 wird die Klemmschraube 16 gelöst und der obere Teil 2′ der Grundplatte 2 am unteren Teil 2˝ verschoben. Durch die Führung 17 wird ein Kippen des Scharnierarmes 1 verhindert. Nach erfolgter Höhenverstellung wird die Klemmschraube 16 angezogen.

Der Scharnierarm 1 kann von einer Abdeckkappe 29 abgedeckt Sein.

Die in der vorangehenden Beschreibung verwendeten Begriffe, oben und unten und seitlich beziehen sich nicht auf das Scharnier in der Montagelage am Möbel, sondern auf die Figuren der Zeichnungen.

## Patentansprüche

1. Scharnier mit Verstelleinrichtungen, bei dem ein Scharnierarm (1) mittels eines Zwischenstückes (3) an einer Grundplatte (2) befestigbar und mittels Gelenkhebel od. dgl. mit einem zweiten Scharnieranschlagteil, beispielsweise einem Scharniertopf, verbunden ist, wobei das Zwischenstück (3) an einem Ende in die Grundplatte (2) einhängbar ist, und am anderen Ende mittels eines am Zwischenstück (3) drehbar gelagerten Kipphebel (4) verriegelbar ist, der einen Hakenteil (15) aufweist, der an einem Vorsprung (22) der Grundplatte (2) angreift, wobei am Zwischenstück (3) zur Einhängstelle in der Tiefe des Möbels versetzt eine Anschlagfläche (28) ausgebildet ist, die bei auf die Grundplatte (2) aufgesetztem Zwischenstück (3) an einer Gegenfläche (21) der Grundplatte (2) anliegt und das Zwischenstück (3) in der Tiefe des Möbels positioniert, und das als U-Profil ausgebildete Zwischenstück (3) dort, wo es in die Grundplatte (2) einhängbar ist, über ein Drehlager (10,11) kippbar ist und der Kipphebel (4) von einer Feder (7) beaufschlagt wird, dadurch gekennzeichnet, daß am Vorsprung (22) der Grundplatte (2), an der ihrer Montageebene abgewandten Seite, eine zur Montageebene parallele Gegenfläche für eine, im an der Grundplatte befestigten Zustand, ebenfalls zur Montageebene parallele Anschlagfläche (24) am Kipphebel (4) vorgesehen ist und daß der Hakenteil (15) und die Anschlagfläche (24) des Kipphebels (4) den Vorsprung (22) mit der Gegenfläche satt umfassen.

2. Scharnier nach Anspruch 1, dadurch gekennzeichnet, daß die Gegenfläche an einer Nocke (23) des Vorsprunges (22) ausgebildet ist.

3. Scharnier nach Anspruch 2, dadurch gekennzeichnet, daß der Hakenteil (15) des Kipphebels (4) gabelförmig ist, mit zwei Zinken (25), die beim Ver- und Entriegeln des Kipphebels (4) an der Nocke (23) seitlich vorbeigehen.

4. Scharnier nach Anspruch 2, dadurch gekennzeichnet, daß zwei Nocken (23) vorgesehen sind und daß der Hakenteil (15) des Kipphebels (4) beim Ver- und Entriegeln des Kipphebels (4) zwischen den Nocken (23) durchgreift.

5. Scharnier nach Anspruch 2, dadurch gekennzeichnet, daß der Vorsprung (22) der Grundplatte (2) seitlich der Nocke (23) oder Nocken (23) mit Schrägflächen (26) versehen ist, die parallel zur Drehachse des Kipphebels (4) sind und zur Montageebene der Grundplatte (2) geneigt.

6. Scharnier nach Anspruch 2, dadurch gekennzeichnet, daß der Kipphebel (4) zwei Wangen (27) aufweist, die die Nocke (23) am Vorsprung (22) der Grundplatte (2) zwischen sich aufnehmen.

## Claims

1. Hinge with adjustment means, in which a hinge arm (1) may be secured to a baseplate (2) by means of an intermediate piece (3) and is connected to a second hinge stop part, for example a hinge pot, by means of an articulated lever or the like, the intermediate piece (3) being suspendible at one end in the baseplate (2), and being lockable at the other end by means of a tilt lever (4) rotatably mounted on the intermediate piece (3), which tilt lever (4) has a hooked part (15) which acts upon a projection (22) of the baseplate (2), a stop surface (28) being constructed on the intermediate piece (3) offset with respect to the suspension point in the depth of the item of furniture, which stop surface (28), when the intermediate piece (3) is placed on the baseplate (2), bearing against a countersurface (21) of the baseplate (2), and the intermediate piece (3) being positioned in the depth of the item of furniture, and the intermediate piece (3) of U-shaped profile being tiltable by way of a rotary bearing (10, 11) at the point at which it may be suspended in the baseplate (2), and the tilt lever (4) being acted upon by a spring (7), characterized in that there is provided, on the projection (22) of the baseplate (2) on the side remote from the plane of mounting thereof, a countersurface, parallel to the plane of mounting, for a stop surface (24) on the tilt lever (4), in the state secured to the baseplate also parallel to the plane of mounting, and in that the hooked part (15) and the stop surface (24) of the tilt lever (4) fittingly surround the projection (22) with the countersurface.

2. Hinge according to Claim 1, characterized in that the countersurface is constructed on a lug (23) of the projection (22).

3. Hinge according to Claim 2, characterized in that the hooked part (15) of the tilt lever (4) is fork-shaped, having two prongs (25) which during locking and unlocking of the tilt lever (4) move laterally past the lug (23).

4. Hinge according to Claim 2, characterized in that two lugs (23) are provided, and in that the hooked part (15) of the tilt lever (4) during locking and unlocking of the tilt lever (4) penetrates between the lugs (23).

5. Hinge according to Claim 2, characterized in that the projection (22) of the baseplate (2) is provided with oblique surfaces (26) laterally of the lug (23) or lugs (23), which oblique surfaces (26) are parallel to the axis of rotation of the tilt lever (4) and inclined with respect to the plane of mounting of the baseplate (2).

6. Hinge according to Claim 2, characterized in that the tilt lever (4) has two cheeks (27) which receive between them the lug (23) on the projection (22) of the baseplate (2).

## Revendications

1. Charnière avec dispositifs de réglage dans laquelle un bras de charnière (1) peut être fixé au moyen d'une pièce intermédiaire (3) sur une plaque de base (2) et est relié au moyen d'un levier articulé ou analogue à une deuxième ferrure de charnière, par exemple à un boîtier de charnière, la pièce intermédiaire (3) pouvant être accrochée à une extrémité dans la plaque de base (2) et être verrouillée à l'autre extrémité au moyen d'un levier pivotant (4) qui est monté rotatif sur la pièce intermédiaire (3) et présente un crochet (15) qui mord sur une saillie (22) de la plaque de base (2), la pièce intermédiaire (3) comportant une surface de butée (28) qui est décalée dans la profondeur du meuble vers le point d'accrochage, prend appui sur une contre-surface (21) de la plaque de base (2) lorsque la pièce intermédiaire (3) est mise en place sur la plaque de base (2) et positionne la pièce intermédiaire (3) dans la profondeur du meuble et la pièce intermédiaire (3) réalisée sous forme de profilé en U pouvant basculer par l'intermédiaire d'un pivot (10, 11) là où elle peut être accrochée dans la plaque de base (2) et le levier pivotant (4) étant sollicité par un ressort (7), caractérisée ce qu'une contre-surface parallèle au plan de montage destinée à une surface de buée (24) qui est réalisée sur le levier pivotant (4) et est également parallèle au plan de montage dans une position fixée sur la plaque de base, est prévue sur la saillie (22) de la plaque de base (2), sur le côté éloigné de son plan de montage et en ce que le crochet (15) et la surface de butée (24) du levier pivotant (4) entourent pleinement la saillie (22) avec la contre-surface.

2. Charnière selon la revendication 1, caractérisée en ce que la contre-surface est réalisée sur un épaulement (23) de la saillie (22).

3. Charnière selon la revendication 2, caractérisée en ce que le crochet (15) du levier pivotant (4) est en forme de fourche avec deux dents (25) qui passent latéralement devant l'épaulement (23) lors du verrouillage et du déverrouillage du levier pivotant (4).

4. Charnière selon la revendication 2, caractérisée en ce que deux épaulements (23) sont prévus et en ce que le crochet (15) du levier pivotant (4) pénètrent entre les épaulements (23) lors du verrouillage et du déverrouillage du levier pivotant (4).

5. Charnière selon la revendication 2, caractérisée par le fait que la saillie (22) de la plaque de base (2) est munie, latéralement par rapport à l'épaulement (23) ou aux épaulements (23), de surfaces biseautées (26) qui sont parallèles à l'axe de pivotement du levier pivotant (4) et sont inclinées par rapport au plan de montage de la plaque de base (2).

6. Charnière selon la revendication 2, caractérisée en ce que le levier pivotant (4) présente deux faces (27) qui reçoivent entre elles l'épaulement (23) sur la saillie (22) de la plaque de base (2).
